# EUROPÄISCHE PATENTSCHRIFT

(11) **EP 1 637 806 B1**
(45) Veröffentlichungstag und Bekanntmachung des Hinweises auf die Patenterteilung: **01.02.2012**
(21) Anmeldenummer: 05015804.7
(22) Anmeldetag: 20.07.2005
(51) Int. Cl.: F23Q 7/00

(54) **Druckmessglühkerze für einen Dieselmotor**
Glow plug with pressure sensor for a diesel engine
Bougie de préchauffage avec capteur de pression pour moteur diesel

(30) Priorität: 15.09.2004 DE 102004044727
(43) Veröffentlichungstag der Anmeldung: 22.03.2006
(73) Patentinhaber: Beru AG, 71636 Ludwigsburg (DE); Sensata Technologies Holland B.V., 1079 LH Amsterdam (NL)
(72) Erfinder: Haussner, Michael, 71726 Benningen (DE); Pechhold, Frank, 71642 Ludwigsburg (DE); Houben, Hans, 52146 Würselen (DE); Mayr, Friedrich, 73600 Ostfildern (DE); Wyrwich, Ulf, 74385 Pleidelsheim (DE)
(74) Vertreter: Kilian, Helmut

(56) Entgegenhaltungen:
- EP-A- 1 134 385
- DE-A1- 10 128 656
- DE-A1- 10 228 077
- DE-C1- 19 920 758

## Beschreibung

Die Erfindung betrifft eine Druckmessglühkerze für einen Dieselmotor nach dem Gattungsbegriff des Patentanspruchs 1.

Eine derartige Druckmessglühkerze ist aus EP 1 134 385 A2 bekannt.

Bei einer derartigen Druckmessglühkerze wird der Verbrennungsdruck direkt über den Heizstab auf den Drucksensor übertragen, ohne dass die Geometrie und die Festigkeit des Kerzenkörpers einen Einfluss haben oder eingebunden sind. Dabei werden alle üblichen Funktionen der Glühkerze beibehalten.

Vorzugsweise wird bei einer solchen Druckmessglühkerze eine Abdichtung zwischen dem Heizstab und dem Kerzenkörper vorgesehen, die aus einer Metallmembran oder aus einer Elastomerdichtung gebildet ist.

Eine Metallmembran als Dichtung hat jedoch den Nachteil einer steifen Federkennlinie und eines geringen Federweges, was zu einer Bauteilbelastung führt. Eine Elastomerdichtung ist andererseits temperaturempfindlich.

Gemäß der vorliegenden Erfindung ist bei der Druckmessglühkerze der eingangs genannten Art zwischen dem Heizstab und dem Kerzenkörper eine Dichtung in Form eines faltenbalgartigen Bauteils vorgesehen.

Eine faltenbalgartige Dichtung hat den Vorteil, dass eine absolute Dichtheit der Druckmessglühkerze im Bereich des Heizstabes zum Kerzenkörper gegenüber dem anliegenden Verbrennungsdruck gewährleistet ist.

Durch die Anzahl und Form der Falten des faltenbalgartigen Bauteils kann darüber hinaus die Federlinie beeinflusst, das heißt in der gewünschten Weise gewählt werden.

Auf Grund des mehrlagigen Aufbaus des faltenbalgartigen Bauteils kann eine kleine Federrate und die geforderte Druckbelastung gewährleistet werden.

Ein weiterer Vorteil ist darin zu sehen, dass Einflüsse auf den Drucksensor infolge einer thermischen Belastung beim Glühbetrieb und bei den verschiedenen Motbrlastzuständen minimal sind.

Besonders bevorzugte Ausgestaltungen und Weiterbildungen der erfindungsgemäßen Druckmessglühkerze sind Gegenstand der Ansprüche 2 und 3.

Im Folgenden wird anhand der zugehörigen Zeichnungen ein besonders bevorzugtes Ausführungsbeispiel der Erfindung näher beschrieben. Es zeigen
Fig. 1 eine Schnittansicht des Ausführungsbeispiels der erfindungsgemäßen Druckmessglühkerze für einen Dieselmotor und
Fig. 2 eine vergrößerte Schnittansicht des Bereichs der in Fig. 1 dargestellten Druckmessglühkerze, in dem das faltenbalgartige Bauteil als Dichtung eingesetzt ist.

Wie es in Fig. 1 dargestellt ist, besteht eine Druckmessglühkerze für einen Dieselmotor im Wesentlichen aus einem Kerzenkörper 3, 4, einem Heizstab 1 mit metallischem oder keramischen Aufbau, der in axialer Richtung relativ zum Kerzenkörper 3, 4 gleitend verschiebbar im Kerzenkörper angeordnet ist, einem Drucksensor 7, der eventuell unter einer Vorspannung mittels einer Sensoreinheit 5 zwischen dem Heizstab 1 und dem Kerzenkörper 3, 4 angeordnet ist und durch den im Brennraum des Zylinders herrschenden Druck beaufschlagt wird, wobei der Heizstab 1 den Druck im Brennraum des Zylinders auf den Drucksensor 7 überträgt.

Der Heizstab 1 ist in axialer Richtung relativ zum Kerzenkörper 3, 4 gleitend verschiebbar angeordnet, derart, dass der Druck im Brennraum zu einer axialen Bewegung des Heizstabes 1 relativ zum Kerzenkörper 3, 4 führt, durch die der Drucksensor 7 mit einer Kraft beaufschlagt wird.

Wie es in Fig. 1 und insbesondere in Fig. 2 dargestellt ist, ist der Heizstab 1 über ein Verlängungsrohr mit dem Drucksensor 7 und einem Faltenbalg 2 mechanisch fest verbunden, der als Dichtungselement zwischen dem Heizstab 1 und dem Glühkerzenkörper 3, 4 angeordnet ist und gewährleistet, dass der Heizstab 1 sich reibungsfrei im Kerzenkörper 3, 4 in axialer Richtung bewegen kann.

Wie es in Fig. 2 dargestellt ist, ist der Faltenbalg 2, der vorzugsweise aus einem Metallmaterial besteht, mit dem Heizstab 1 mechanisch beispielsweise dadurch verbunden, dass an der Stirnseite vom zylindrischen Teil des Faltenbalgs 2 zum Heizstab 1 hin eine radial umlaufende Kehlnaht oder im zylindrischen Teil des Faltenbalgs 2 eine radial umlaufende Durchschweißung vorgesehen ist. Die Verbindung kann in diesem Bereich zum Heizstab auch durch Laserschweißen, Crimpen, Rundhämmern, Löten, Aufpressen usw. erzielt werden.

Bei dem in den Figuren dargestelltem Ausführungsbeispiel besteht der Kerzenkörper 3, 4 aus zwei Teilen, nämlich einem Körperoberteil 3 und einem Körperunterteil 4, die mechanisch miteinander verbunden sind. Der Körperunterteil 4 ist brennraumseitig mit einem Dichtkonus versehen, über welchen die Glühkerze zum Zylinderkopf den Verbrennungsdruck abdichtet.

Der Faltenbalg 2 ist anschlussseitig mit dem Körperoberteil 3 mechanisch verbunden. Auch an dieser Stelle kann der Faltenbalg 2 mit einem zylindrischen Teil ausgebildet sein, der auf die Außenseite des Schaftes des Körperoberteils 3 aufgeschoben ist und mechanisch damit verbunden ist. Weitere Verbindungsmöglichkeiten sind die Gleichen wie bei der Verbindung des Faltenbalgs 2 zum Heizstab 1.

Wie es in der Zeichnung dargestellt ist, besteht die Frontabdichtung somit aus einem faltenbalgartigen Bauteil, das als Metallfaltenbalg ausgebildet sein kann. Hierdurch ist die axiale Verschiebbarkeit des Heizstabes 1 bei weitgehender Linearität der Kraftwegkennlinie gewährleistet. Darüber hinaus ist der Heizstab 1 zum Kerzenkörper 3, 4 thermisch entkoppelt und wird der Heizstab 1 im Kerzenkörper 3, 4 über den Faltenbalg 2 elastisch abgestützt. Über den Faltenbalg 2 kann weiterhin eine Vorspannung ausgeübt werden.

Die in der Zeichnung dargestellte Druckmessglühkerze arbeitet in der folgenden Weise:

Infolge des Verbrennungsdrucks oder des Kompressionsdrucks des Kolbens wird der Heizstab 1 in axialer Richtung zum Sensorelement 7 verschoben, das am anschlussseitigen Ende des Heizstabes 1 sitzt und in Form eines Piezosensors, eines Dehnungsmessstreifens oder eines ähnlichen Messelementes ausgebildet ist. Durch diese Verschiebung drückt der Heizstab 1 mit einer gewissen Kraft auf das Sensorelement 7, wodurch eine Veränderung der am Sensorelement liegenden Kraft oder Spannung bewirkt wird, die über eine geeignete Auswerteelektronik zu einem Messsignal weiterverarbeitet wird.

Der Vorteil des Faltenbalgs 2 besteht dabei darin, dass durch eine kleine Federkennlinie, das heißt eine kleine Federkraft bei großem Weg, der Einfluss in Folge thermischer Belastungen auf das Sensorelement sehr klein gehalten werden kann. Im Glühbetrieb der Druckmessglühkerze bzw. bei verschiedenen Last- und Drehzahlbereichen erwärmt sich weiterhin der Heizstab 1 auch zwischen den beiden Kontaktstellen am Sensorelement und an der Brennraumabdichtung, was zur Folge hätte, dass bei einer zu steifen Brennraumabdichtung eine zu große Spannung auf das Sensorelement übertragen wird und somit eine Fehlmessung die Folge ist. Wenn die Brennraumabdichtung zu steif ausgelegt ist, das heißt eine zu hohe Federkraft bei kleinem Weg vorliegt, würde am Sensorelement keine messbare Veränderung auftreten und ergäbe sich somit kein Messsignal.

Durch die Ausbildung der Abdichtung in Form eines mehrlagigen Faltenbalgs wird eine kleine Federrate bei gleichzeitig ausreichender Druckbelastung erhalten. Das hat zur Folge, dass eine bessere Abdichtung gegenüber dem Verbrennungsdruck erzielt wird, dass auf Grund der kleinen Federkonstante eine Linearität im Messbereich gewährleistet ist und der Einfluss auf das Messsignal gering ist, dass die Spannungen infolge thermischer Einflüsse auf das Sensorelement gering sind, dass die Abdichtung thermisch unempfindlich ist und dass die eingesetzten Bauteile problemlos herstellbar sind.

## Patentansprüche

1. Druckmessglühkerze für einen Dieselmotor mit
- einem Kerzenkörper (3, 4) zum Einsetzen in einen Zylinder des Dieselmotors,
- einem Heizstab (1), der im Kerzenkörper angeordnet ist, und
- einem Drucksensor (7), der unter einer Vorspannung zwischen dem Heizstab und dem Kerzenkörper angeordnet ist, derart, dass der Drucksensor durch den im Brennraum des Zylinders herrschenden Druck beaufschlagt wird, wobei
- der Heizstab (1) den Druck im Brennraum des Zylinders auf den Drucksensor (7) überträgt und
- der Heizstab (1) in axialer Richtung relativ zum Kerzenkörper (3, 4) gleitend verschiebbar im Kerzenkörper angeordnet ist, derart, dass der Druck im Brennraum zu einer axialen Bewegung des Heizstabes relativ zum Kerzenkörper führt, durch die der Drucksensor (7) mit einer Kraft beaufschlagt wird,
**dadurch gekennzeichnet, dass**
- zwischen dem Heizstab (1) und dem Kerzenkörper (3, 4) eine Dichtung (2) in Form eines faltenbalgartigen Bauteils vorgesehen ist.

2. Druckmessglühkerze nach Anspruch 1, **dadurch gekennzeichnet, dass** das faltenbalgartige Bauteil ein mehrlagiger Metallfaltenbalg ist.

3. Druckmessglühkerze nach Anspruch 1 oder 2, **dadurch gekennzeichnet, dass** der Kerzenkörper (3, 4) aus zwei Teilen, nämlich einem Körperoberteil (3) und einem Körperunterteil (4) besteht, die mechanisch miteinander verbunden sind, wobei das faltenbalgartige Bauteil im Bereich des Körperunterteils angeordnet ist und am anschlussseitigen Ende mit dem Körperoberteil verbunden ist.

## Claims

1. Glow plug with pressure sensor for a diesel engine, comprising:
- a spark plug body (3, 4) for insertion into a cylinder of the diesel engine,
- a heating rod (1) arranged in the spark plug body, and
- a pressure sensor (7) which is arranged under a prestress between the heating rod and the spark plug body in such a manner that the pressure sensor is subjected to the pressure prevailing in the combustion chamber of the cylinder, wherein
- the heating rod (1) transfers the pressure in the combustion chamber of the cylinder to the pressure sensor (7) and
- the heating rod (1) is slidably displaceable in the axial direction relative to the spark plug body (3, 4) in such a manner that the pressure in the combustion chamber leads to an axial movement of the heating rod relative to the spark plug body, by which movement the pressure sensor (7) is subjected to a force,
**characterised in that**
- a seal (2) in the form of a bellows-like component is provided between the heating rod (1) and the spark plug body (3, 4).

2. Glow plug with pressure sensor according to Claim 1, **characterised in that** the bellows-like component is a multi-layer corrugated metal bellows.

3. Glow plug with pressure sensor according to Claim 1 or 2, **characterised in that** the spark plug body (3, 4) consists of two parts, namely an upper body part (3) and a lower body part (4), which are connected mechanically to one another, the bellows-like component being arranged in the region of the lower body part and being connected to the upper body part at its end on the connection side.

## Revendications

1. Bougie de préchauffage avec capteur de pression pour un moteur diesel, avec :
- un corps de bougie (3, 4) à introduire dans un cylindre du moteur diesel ;
- une tige de chauffage (1), qui est disposée dans le corps de bougie ; et
- un capteur de pression (7), qui est disposé sous une précontrainte entre la tige de chauffage et le corps de bougie, de telle manière que le capteur de pression soit exposé à la pression régnant dans la chambre de combustion du cylindre ; dans laquelle
- la tige de chauffage (1) transmet la pression régnant dans la chambre de combustion du cylindre au capteur de pression (7) ; et
- la tige de chauffage (1) est disposée dans le corps de bougie de façon déplaçable en glissement en direction axiale par rapport au corps de bougie (3, 4), de telle manière que la pression dans la chambre de combustion conduise à un déplacement axial de la tige de chauffage par rapport au corps de bougie, soumettant ainsi le capteur de pression (7) à une force,
**caractérisée en ce qu'**il est prévu entre la tige de chauffage (1) et le corps de bougie (3, 4) un joint d'étanchéité (2) sous la forme d'un composant de type soufflet.

2. Bougie de préchauffage avec capteur de pression selon la revendication 1, **caractérisée en ce que** le composant de type soufflet est un soufflet métallique à plusieurs couches.

3. Bougie de préchauffage avec capteur de pression selon la revendication 1 ou 2, **caractérisée en ce que** le corps de soupape (3, 4) se compose de deux parties, à savoir une partie supérieure de corps (3) et une partie inférieure de corps (4), qui sont assemblées mécaniquement l'une à l'autre, dans laquelle le composant de type soufflet est disposé dans la région de la partie inférieure de corps et est attaché à son extrémité côté raccord à la partie supérieure de corps.
